# EUROPÄISCHE PATENTSCHRIFT

(11) **EP 2 216 485 B1**
(45) Veröffentlichungstag und Bekanntmachung des Hinweises auf die Patenterteilung: **27.08.2014**
(21) Anmeldenummer: 10000975.2
(22) Anmeldetag: 01.02.2010
(51) Int. Cl.: E06B 9/262, E06B 9/322, E06B 9/327

(54) **Schnurspannvorrichtung und damit ausgerüstete Vorhanganlage**
Cord tensioning device and curtain assembly with same
Dispositif de serrage de ficelle et installation de rideau ainsi pourvue

(30) Priorität: 09.02.2009 DE 102009008461
(43) Veröffentlichungstag der Anmeldung: 11.08.2010
(73) Patentinhaber: Blöcker Zweigniederlassung der Hunter Douglas Holding GmbH, 28094 Bremen (DE)
(72) Erfinder: Glöckner, Ulrich, 28217 Bremen (DE)
(74) Vertreter: Philipp, Matthias

(56) Entgegenhaltungen:
- US-A- 5 168 913
- US-A- 5 553 653

## Beschreibung

Die Erfindung betrifft eine Schnurspannvorrichtung mit einem Basisteil, das an einem Tragteil, beispielsweise einem Fensterrahmen, zu befestigen ist, um eine Spannschnur, die beispielsweise zur gespannten Führung eines Vorhangelements dient, gespannt anzubringen.

Eine derartige Spannvorrichtung ist etwa aus der EP 1 447 516 A2 bekannt, wobei entweder ein freies Schnwende federbelastet gehalten ist oder aber eine im Schnurverlauf gebildete Schlaufe um 180° um ein federbelastetes Umlenkelement geführt ist, das eine Rolle aufweisen kann. Weitere Vorrichtungen sind aus US 5 553 653 A oder aus US 5 168 913 A bekannt.

Ein derartiges Spannelement ist jedoch zur Anordnung im oberen oder unteren Endbereich einer Vorhanganlage zur Spannung der vertikalen Spannschnüre aus Platz- und Anordnungsgründen ungeeignet. Außerdem ist die Wegreserve der Feder begrenzt und eine Einstellbarkeit der Spannkraft bzw. Schnurlänge nicht gegeben.

Die Erfindung hat sich zur Aufgabe gestellt, eine gattungsgemäße Schnurspannvorrichtung dahingehend zu verbessern, dass sie günstig an einem oberen oder unteren Endbereich an einer Vorhanganlage angebracht werden kann und eine einfach Einstellbarkeit von Schnurlänge bzw. Schnurspannung bietet.

Diese Aufgabe wird erfindungsgemäß durch eine Schnurspannvorrichtung nach dem Anspruch 1 gelöst, das heisst mit einem Basisteil, das an einem Tragteil zu befestigen ist, mit einem Umlenkteil, das an dem Basisteil gehalten und mit einem sich über 180° erstreckenden Umlenkbereich zur Aufnahme eines um 180° in eine Längsrichtung umgelenkten Endabschnitts einer Schnur versehen ist, und mit einer Schnurendaufnahme zum lösbaren Halten eines freien Schnurendes des um 180° umgelenkten Endabschnitts, wobei das Umlenkteil und die Schnurendaufnahme in Längsrichtung relativ zueinander verlagerbar sind. Der Umlenkbereich ist zweckmäßig für eine entlang des Umlenkbereichs verlagerbare, etwa gleitbare (Gleitfläche) oder drehbare (Rolle), Aufnahme der Schnur ausgebildet.

Die Schnurendaufnahme weist an unterschiedlichen entlang der Längsrichtung angeordneten Positionen Mittel zum Halten des Schnurendes auf.

Das Umlenkteil oder die Schnurendaufnahme ist ortsfest an dem Basisteil gehalten, und das jeweils andere Teil, Schnurendaufnahme oder Umlenkteil, in Längsrichtung verschieblich an dem Basisteil geführt. Das Umlenkteil oder die Schnurendaufnahme ist mit einem Arretiermittel an unterschiedlichen Positionen oder stufenlos relativ zu dem Basisteil arretierbar.

Zweckmäßigerweise ist das Basisteil mit Langlöchern für eine positionsverstellbare Befestigung an dem Tragteil versehen. Die Langlöcher können sich in Längsrichtung und/oder quer dazu erstrecken. Alternativ oder zusätzlich kann das Basisteil eine Anbringungsfläche zur Klebebefestigung aufweisen.

In einer anderen Ausführungsform der Erfindung kann vorgesehen sein, dass das Umlenkteil oder die Schnurendaufnahme federelastisch relativ zu dem Basisteil abgestützt ist.

Zweckmäßigerweise ist vorgesehen, dass benachbart zu dem Umlenkbereich ein Abgleitschutz für die Schnur angeordnet ist.

Sofern die Platzverhältnisse es zulassen, kann der Umlenkbereich eine drehbare Umlenkrolle aufweisen, um die Reibung zu verringern.

In einer Ausführungsform sieht die Erfindung vor, dass das Umlenkteil oder die Schnurendaufnahme federelastisch gegen die Schnurzugkraft abgestützt ist.

Eine vorteilhafte Ausführung sieht vor, dass das Umlenkteil eine hohlzylindrische Aufnahme für einen Lagerzapfen aufweist, der ortsfest an dem Basisteil gehalten ist, oder dass umgekehrt das Umlenkteil mit einem Lagerzapfen versehen ist, der von einer hohlzylindrischen Aufnahme an dem Basisteil aufgenommen ist. Entsprechend kann die Schnurendaufnahme eine hohlzylindrische Aufnahme aufweisen, die zum Aufnehmen eines ortsfesten Lagerzapfens dient, oder umgekehrt einen Lagerzapfen aufweisen, der in einer ortsfesten hohlzylindrischen Aufnahme aufgenommen ist. Diese Ausführung ermöglicht es, wahlweise auf dem Lagerzapfen eine Druckfeder anzuordnen, die ihrerseits von der hohlzylindrischen Aufnahme aufgenommen ist, so dass die genannte federelastische Abstützung realisiert wird.

Es kann vorgesehen sein, dass in einem Fußbereich des Lagerzapfens ein zylindrischer Sitzabschnitt ausgebildet ist, der passgenau in die hohlzylindrische Aufnahme des Umlenkteils oder der Schnurendaufnahme einsetzbar ist. Der Sitzabschnitt kann mit der Aufnahme eine Presspassung bilden.

Das Umlenkteil oder die Schnurendaufnahme kann stufenlos verschieb- und arretierbar sein. Alternativ kann das Umlenkteil oder die Schnurendaufnahme in Stufen arretierbar sein, wobei Umlenkteil oder Schnurendaufnahme und Basisteil mit komplementären ineinandergreifenden Rastelementen versehen sein können.

Es kann vorgesehen sein, dass das Umlenkteil oder die Schnurendaufnahme mit einer Klemmschraube an dem Basisteil arretierbar ist.

Es kann vorgesehen sein, dass das Umlenkteil oder die Schnurendaufnahme einstückig mit dem Basisteil ausgebildet ist.

Die Schnurendaufnahme kann mehrere mit gegenseitigem Abstand ausgebildete Vertiefungen oder Vorsprünge umfassen, an denen ein eine Verdickung, einen Befestigungskörper oder eine Endschlaufe aufweisendes Schnurende lösbar fixierbar ist.

Es kann vorgesehen sein, dass mindestens eine Vertiefung als Gewindebohrung ausgebildet ist. Weiter kann vorgesehen sein, dass mindestens eine hinterschneidungsartig geformte Einhängeausnehmung zum Einhängen eines verdickten Schnurendes, beispielsweise einer kugelförmigen Verdickung, vorgesehen ist. Weiterhin kann mindestens ein stift- oder hakenförmiger Vorsprung vorgesehen sein, um eine Endschlaufe der Schnur einzuhängen.

Weiter besteht die Möglichkeit, dass an dem Basisteil mindestens eine weitere Umlenkung jenseits des Umlenkteils angeordnet ist, insbesondere um 90° oder 180°, die in einer Umlenkebene des Umlenkteils oder senkrecht dazu angeordnet sein kann.

Es kann vorgesehen sein, dass die Schnurendaufnahme wahlweise an einer ersten oder spiegelbildlich an einer gegenüberliegenden zweiten Seite des Umlenkteils angeordnet werden kann.

Das Basisteil kann L-förmig ausgebildet sein, wobei ein erster Schenkel das Umlenkteil und die Schnurendaufnahme und ein zweiter Schenkel eine oder mehrere weitere Umlenkungen trägt.

In oder an dem Basisteil kann ein Magnet oder ein ferromagnetischer Körper gehalten sein, zum Zusammenwirken mit einem ferromagnetischen Körper oder Magneten an einer Vorhangschiene.

Die Erfindung betrifft weiterhin eine Vorhanganlage mit mindestens einer Spannschnur, von der mindestens ein Ende mit einer erfindungsgemäßen Schnurspannvornchtung gespannt gehalten ist, insbesondere an einem Fenster- oder Türrahmenelement, wobei die Schnurspannvorrichtung unter Umständen aber auch an oder in einer beweglichen oder festen Schiene der Vorhanganlage angeordnet sein kann.

Die Vorhanganlage kann mindestens eine bewegliche Schiene aufweisen, in oder an der ein ferromagnetischer Körper oder ein Magnet gehalten ist, zum Zusammenwirken mit einem Magneten oder ferromagnetischen Körper der Schnurspannvorrichtung.

Es kann vorgesehen sein, dass mindestens ein Ende der Spannschnur mit einer federbeaufschlagten Schnurspannvorrichtung gehalten ist.

Weitere Vorteile und Merkmale der Erfindung ergeben sich aus der nachfolgenden Beschreibung von Ausführungsbeispielen, wobei auf eine Zeichnung Bezug genommen ist, in der
Fig. 1 eine perspektivische Ansicht einer Vorhanganlage zeigt, in der die Erfindung zum Einsatz kommt,
Fig. 2 eine Draufsicht auf eine erfindungsgemäße Schnurspannvorrichtung in einer ersten Ausführungsform zeigt,
Fig. 3 eine perspektivische Ansicht der Schnurspannvorrichtung nach Fig. 2 zeigt,
Fig. 4 eine weitere perspektivische Ansicht der Schnurspannvorrichtung nach Fig. 2 zeigt,
Fig. 5 eine Seitenansicht der Schnurspannvorrichtung nach Fig. 2 zeigt,
Fig. 6 eine stirnseitige Ansicht der Schnurspannvorrichtung nach Fig. 2 zeigt,
Fig. 7 einen Lagerzapfen und ein Umlenkteil der Schnurspannvorrichtung nach Fig. 2 in einer Seitenansicht zeigt,
Fig. 8 den Lagerzapfen und das Umlenkteil nach Fig. 2 in einer perspektivischen Ansicht zeigt,
Fig. 9 eine Draufsicht auf die erfindungsgemäße Schnurspannvorrichtung in einer Variante zeigt,
Fig. 10 eine Seitenansicht der Schnurspannvorrichtung nach Fig. 9 zeigt,
Fig. 11 eine perspektivische Ansicht der Schnurspannvorrichtung nach Fig. 9 zeigt,
Fig. 12 eine weitere perspektivische Ansicht der Schnurspannvorrichtung nach Fig. 9 zeigt,
Fig. 13 eine perspektivische Ansicht einer anderen Vorhanganlage zeigt, bei der die Erfindung zum Einsatz kommt,
Fig. 14 eine Draufsicht einer Schnurspannvorrichtung in einer zweiten Ausführungsform zeigt,
Fig. 15 eine Seitenansicht der Schnurspannvorrichtung nach Fig. 14 zeigt,
Fig. 16 eine Ansicht von oben auf die Schnurspannvorrichtung nach Fig. 14 zeigt,
Fig. 17 und 18 zwei perspektivische Ansichten der Schnurspannvorrichtung nach Fig. 2 zeigen,
Fig. 19 eine perspektivische Ansicht einer weiteren Vorhanganlage zeigt, bei der die Erfindung zum Einsatz kommt,
Fig. 20 eine Draufsicht auf eine Schnurspannvorrichtung in einer dritten Ausführungsform zeigt,
Fig. 21 eine Seitenansicht der Schnurspannvorrichtung nach Fig. 20 zeigt,
Fig. 22 eine Ansicht von oben der Schnurspannvorrichtung nach Fig. 20 zeigt,
Fig. 23 und 24 perspektivische Ansichten der Schnurspannvorrichtung nach Fig. 20 zeigen,
Fig. 25 eine perspektivische Ansicht einer im wesentlichen spiegelbildlich ausgebildeten Schnurspannvorrichtung entsprechend Fig. 20 zeigt,
Fig. 26 ein modifiziertes Basisteil ähnlich Fig. 3 mit einem Magneten zeigt,
Fig. 27 eine modifizierte Ausführungsform ähnlich Fig. 18 mit einem Magneten zeigt, und
Fig. 28 bis 30 unterschiedliche Schnurlaufpläne von Vorhanganlagen zeigen.

Eine erste Ausführungsform der Erfindung ist in Fig. 1 bis 12 dargestellt. Die erfindungsgemäße Schnurspannvorrichtung eignet sich insbesondere zur Anwendung mit Spannschnüren bei Vorhanganlagen, wobei Fig. 1 eine beispielhafte Ausrührungsform einer Faltenvorhanganlage zur Verschattung einer Fenster- oder Türöffnung zeigt. Die Vorhanganlage weist einen Faltenbehang 2 auf, der an einer oberen beweglichen Schiene 4 und einer unteren beweglichen Schiene 6 gehalten ist, wobei die Schienen unabhängig voneinander an Spannschnüren 8, 10 verschieblich gehalten sind. Die Spannschnüre 8, 10 verlaufen teils vertikal, teils horizontal und durchsetzen den Faltenbehang 2 in mehreren Vertikalbereichen, an denen der Faltenbehang entsprechende Durchführungsöffnungen aufweist, und sind in vier Eckbereichen der zu verschattenden Öffnung an jeweils einer bzw. je Schnur an mindestens einer erfindungsgemäßen Schnurspannvorrichtung 20 gehalten, die beispielsweise am Fensterrahmen durch Kleben oder Schrauben angebracht ist.

Fig. 2 bis 8 zeigen den Aufbau der Schnurspannvorrichtung 20 im einzelnen. Ein Basisteil 22, das zur justierbaren Anbringung mittels Befestigungsschrauben mit zwei Langlöchern 24 versehen ist, weist einen in einer Längsrichtung 26 verlaufenden Schlitz 28 auf. In dem Schlitz 28 sind ein Umlenkteil 30 und ein mit diesem verbundenes Arretierelement 32 längsverschieblich gehalten, wobei das Arretierelement 32 mit Hilfe einer in dieses eingreifenden Arretierschraube 34 an einer beliebigen Längsposition des Schlitzes 28 zusammen mit dem Umlenkteil 30 arretiert werden kann.

Das Basisteil 22 weist weiterhin eine Schnurendaufnahme 36 auf, die in diesem Ausführungsbeispiel durch eine Reihe von entlang der Längsrichtung 26 und mit Abstand zu dem Schlitz 28 angeordneten Vorsprüngen 38 und gegenüberliegenden Zapfen 40 gebildet ist, so dass eine Reihe von in Längsrichtung angeordneten Einhängeöffnungen 41 für eine kugelförmige Verdickung 42 gebildet ist, die am Ende der zu spannenden Schnur 44 befestigt ist.

Das Umlenkteil 30 ist an seinem von dem Arretierelement 32 entfernten Ende mit einem sich über 180° erstreckenden, halbkreisförmigen Umlenkbereich 46 versehen, der von einem Abgleitschutz 31 für die Schnur begrenzt ist. Das Basisteil 22 weist an seinen beiden Enden jeweils eine sich über 90° erstreckende Umlenkung 48, 50 auf.

Im Verwendungszustand verläuft die von außen unter 90° zur Längsrichtung kommende Schnur 44 zunächst um die Umlenkung 48, wobei sie um 90° in die Längsrichtung 26 umgelenkt wird, und dann über 180° um das Umlenkteil 30 herum bis in den Bereich der Schnurendaufnahme 36. Dort ist die endseitige Verdickung 42 der Schnur in eine zu der Länge der Schnur und deren Spannungszustand bereits in etwa passende Einhängevertiefung 41 zwischen zwei Zapfen 40 und Vorsprüngen 38 formschlüssig eingesetzt.

Die Spannung der Schnur kann nun durch Verlagerung des Umlenkteils 30 eingestellt werden, wobei das Umlenkteil 30 in der gewünschten Position mit Hilfe der Arretierschraube 34 arretiert wird.

Durch eine in Bezug auf das Basisteil 22 spiegelbildliche Anordnung von Umlenkteil, Arretierelement und Schnur kann diese über die der Umlenkung 48 gegenüberliegende Umlenkung 50 umgelenkt und zu dem Umlenkteil 30 geführt werden, so dass sich eine einfache Möglichkeit einer Links/Rechts-Anpassung der Schnurspannvorrichtung 20 ergibt.

Bei der ersten Ausführungsform verläuft die Schnur durchgehend in einer Ebene, die durch die Umlenkungen 46 und 48 bzw. 50 festgelegt ist.

Eine vorteilhafte Ausbildung des Umlenkteils 30 und des Arretierelements 32 ist in Fig. 7 und 8 dargestellt. Das Umlenkteil 30 weist eine hohlzylindrische Aufnahme 54 mit einer ebenfalls zylindrischen Sitzaufnahme 56 auf, deren Durchmesser etwas größer als der der Aufnahme 54 ist. Das Arretierelement 32 ist mit einem zylindrischen Sitzabschnitt 58 und einem zylindrischen Lagerzapfen 60 versehen. Der Sitzabschnitt 58 passt mit Presspassung in die Sitzaufnahme 56, so dass das Umlenkteil 30 fest mit dem Arretierelement 32 verbindbar ist, so wie es in den Fig. 2 bis 6 dargestellt ist.

Alternativ erlaubt diese Ausführung die Anordnung einer Feder bzw. eines elastischen Elements, beispielsweise Zug- oder Druckfeder, um das Umlenkteil (allgemein: auch die Schnurendaufnahme) gegen die Schnurzugkraft elastisch abzustützen. Konkret dargestellt ist eine Druckfeder, wie Fig. 9 bis 12 erläutern. Eine Druckfeder 62 (Spiralfeder) ist auf dem Lagerzapfen 60 aufgenommen und stützt sich an einem Ende gegen den Sitzabschnitt 58 ab, wobei der Außendurchmesser der Druckfeder 62 kleiner oder gleich groß ist wie der des Sitzabschnitts 58. Gleichzeitig ist der Innendurchmesser der hohlzylindrischen Aufnahme 54 des Umlenkteils 30 größer oder gleich groß wie der Außendurchmesser der Druckfeder 62, so dass diese in der Aufnahme 54 aufgenommen werden kann, wie Fig. 9 zeigt. Dadurch, dass die Druckfeder 62 auf dem Lagerzapfen 60 aufgenommen und seitlich abgestützt ist, ergibt sich ein relativ großer Federbereich des Umlenkteils 30 relativ zu dem feststehenden Arretierelement 32, ohne dass die Gefahr besteht, dass die Druckfeder 62 seitlich ausweicht.

Aufgrund der Wirkung der Druckfeder 62 ergibt sich eine veränderte Spannwirkung dieser Ausführungsform gegenüber der nach Fig. 2 bis 6, und zwar mit einer gewissen federelastischen Nachgiebigkeit. Wenn gewünscht, und wenn die räumlichen Abmessungen dies ermöglichen, können eine oder mehrere Umlenkungen (Umlenkteil 30, Umlenkungen 48, 50) reibungsarm mit drehbaren Rollen ausgebildet werden.

Fig. 13 bis 18 erläutern eine zweite Ausführungsform der Erfindung. Fig. 13 zeigt eine perspektivische Ansicht eines Faltenvorhangs, ähnlich wie in Fig. 1, wobei in diesem Beispiel die vertikal verlaufenden Spannschnüre jeweils in einer Schnurspannvorrichtung 80 gehalten ist, wie sie in Fig. 14 bis 18 näher erläutert ist. Die Schnurspannvorrichtung 80 ist insgesamt L-förmig ausgebildet und weist ein Basisteil 82 auf, von dem ein Umlenkarm 84 senkrecht absteht. Das Basisteil 82 ist mit einem in einer Längsrichtung 26 verlaufenden Schlitz 86 versehen, in dem ein Umlenkteil 88 längsverschieblich gerührt ist. Das Umlenkteil 88 weist einen halbkreis- bzw. halbzylinderförmigen Umlenkbereich 90 auf, der von einem Abgleitschutz 92 begrenzt ist.

Beiderseits des Schlitzes 86 ist eine Reihe von Halteöffnungen 94 in Längsrichtung verlaufend und mit gegenseitigem Abstand angeordnet, in die eine Schnurendaufnahme 96 mittels eines Presszapfens, einer Klemmschraube o.ä. in einer ausgewählten Position befestigt werden kann. Die Schnurendaufnahme 96 ist mit einer hinterschnittenen Öffnung versehen, in die eine endseitige Verdickung 42 der zu spannenden Schnur 44 leicht ein- und ausgehängt werden kann.

An dem Umlenkarm 84 ist ein Lagerzapfen 98 zur Aufnahme einer Druckfeder 100 gehalten, wobei das Umlenkteil 88 eine hohlzylindrische Aufnahme für Lagerzapfen und Druckfeder aufweist, so wie dies in Fig. 7 und 8 für das Umlenkteil 30 und das Arretierelement 32 dargestellt und vorstehend beschrieben ist. Damit besteht die Möglichkeit, die Schnurspannvorrichtung 80 auch ohne Druckfeder 100 zu verwenden, wobei sich dann das Umlenkteil 88 in seiner unteren Endstellung in Kontakt mit dem Umlenkarm 84 befindet und die Schnurspannung allein durch Einsetzen der Schnurendaufnahme 96 in eine bestimmte Halteöffnung 94 festgelegt wird.

Der Umlenkarm 84 ist mit zwei parallelen, beabstandeten Umlenkungen 102, 104 versehen. Durch Umsetzen der Schnurendaufnahme 96 in die eine oder andere Reihe von Halteöffnungen und durch Einlegen der Schnur in die eine oder andere der Umlenkungen 102, 104 ist auch hier eine einfache Anpassung an eine linksseitige bzw. rechtsseitige Ausführung möglich.

In dieser Ausführungsform ist der Schnurverlauf so angeordnet, dass die Schnur ausgehend von der Schnurendaufnahme in einer ersten Ebene, parallel zur Längsrichtung, um das Umlenkteil herum verläuft und anschließend durch eine der Umlenkungen 102, 104 nochmals um 180° in eine zweite Ebene umgelenkt wird, die senkrecht zur ersten Ebene und ebenfalls parallel zur Längsrichtung ist. Die abgehende Schnur verläuft in Längsrichtung und in einem Abstand von dem Basisteil 82, und auch in einem Abstand von den beiden an dem Umlenkteil umgelenkten Endabschnitten der Schnur.

Fig. 19 bis 25 erläutern eine dritte Ausführungsform der Erfindung. Fig. 19 zeigt einen Faltvorhang, dessen senkrechte Spannschnüre mit vier Schnurspannvorrichtungen 120 gespannt gehalten werden, wie sie in Fig. 20 bis 25 im einzelnen dargestellt sind.

Die Schnurspannvorrichtung 120 weist ein Basisteil 122 auf, das an einem Ende mit einer festen Umlenkung 124 versehen ist. Eine Lagerachse 126 erstreckt sich parallel zur Längsrichtung 26 mit Abstand zu dem Basisteil 122 und ist an zwei Halteansätzen 128 an dem Basisteil 122 gehalten. Eine Schnurendaufnahme 130 ist auf der Lagerachse 126 drehbar und längsverschieblich gehalten und wird von einer gegen einen Halteansatz 128 abgestützten Druckfeder 132 in Längsrichtung und von der Umlenkung 124 weg vorgespannt.

Während Fig. 20 bis 24 eine "rechte" Ausführung zeigen, ist in Fig. 25 eine entsprechende "linke" Ausführung dargestellt. Im Vergleich beider Ausführungen wird der Vorteil der drehbaren Lagerung der Schnurendaufnahme 130 auf der Lagerachse 126 deutlich. Die Schnurendaufnahme 130 muss nämlich, anders als das Basisteil 122, für eine "linke" und "rechte" Ausführung nicht unterschiedlich (spiegelbildlich) ausgebildet sein, sondern es genügt eine Ausführung, wie sie in Fig. 20 bis 25 dargestellt ist, wobei die Schnurendaufnahme bei der Ausführung nach Fig. 25 zum leichten Einsetzen des Schnurendes um 90° oder 180° um die Lagerachse 126 gedreht werden kann, und anschließend wieder zurück in die in Fig. 25 gezeigte Stellung.

Die Schnurendaufnahme 130 weist in dem dargestellten Ausführungsbeispiel drei verschiedene Einhängepositionen auf, die durch entsprechende Ausnehmungen 134 und einen Längsschlitz 136 gebildet sind. Ein verdicktes Schnurende, in dem dargestellten Beispiel ein kugelförmiger Befestigungskörper 42 am Ende der Schnur 44, kann in eine der Ausnehmungen 134 eingehängt werden.

Bei dieser Ausführungsform liegt der Schnurverlauf im Bereich der Schnurspannvorrichtung in einer Ebene, wobei nur eine einzige Umlenkung vorhanden ist. Die Umlenkung sorgt dafür, dass die die Schnurspannvorrichtung verlassende Schnur in Längsrichtung und in einem Abstand von und außerhalb des Basisteils 122 verläuft, und auch in einem Abstand von dem parallel dazu an dem Basisteil gehaltenen Schnurende.

Fig. 26 zeigt eine Variante der in Fig. 2 bis 6 dargestellten Ausführungsform, wobei anstelle einiger Einhängeöffnungen und Zapfen eine Aufnahmeöffnung 140 für einen Magneten 142 vorgesehen ist. Der Magnet dient zum Zusammenwirken mit einem in einer beweglichen Schiene einer Vorhanganlage (etwa gemäß Fig. 1) angeordneten ferromagnetischen Körper, um die Schiene in einer geöffneten oder geschlossenen Position festzuhalten. Selbstverständlich kann der Magnet mit dem ferromagnetischen Element vertauscht werden, d.h. in der Schnurspannvorrichtung nach Fig. 26 kann in der Aufnahmeöffnung 140 ein entsprechend bemessenes ferromagnetisches Element sitzen, und der zugehörige Magnet kann in der beweglichen Schiene untergebracht sein.

Fig. 27 zeigt eine entsprechende Variante zu der in Fig. 13 bis 18 dargestellten Ausführungsform. In diesem Fall ist ein Magnet 142 in einer Aufnahmeöffnung 140 untergebracht, die sich in einem ohnehin freien Bereich eines Schenkels der Schnurspannvorrichtung befindet, so dass praktisch keine Änderungen an der Konstruktion erforderlich sind. Zusätzlich zu Fig. 13 bis 18 zeigt Fig. 27 zwei Endkappen 144, 146, die auf die Schnurspannvorrichtung aufgeschoben werden und dieser ein optisch gefälliges Erscheinungsbild verleihen (obere Darstellung).

Fig. 28 und 29 zeigen schematisch zwei Schnurverlaufanordnungen bei einer Vorhanganlage entsprechend Fig. 1, wobei insgesamt vier Spannschnüre 8a, b und 10a, b vorhanden sind. In Fig, 28 verläuft eine erste Spannschnur 8a ausgehend von einer links oben angeordneten Schnurspannvorrichtung 20 senkrecht nach unten bis zur oberen beweglichen Schiene 4, dann über ca. 2/3 der Behangbreite waagerecht bzw. parallel zur Schiene 4 (und üblicherweise in der Schiene) und dann senkrecht dazu bis zur unteren beweglichen Schiene 6, wo sie erneut um 90° umgelenkt ist und parallel zu bzw. in der Schiene über die restliche Behangbreite bis zum gegenüberliegenden Rand der Vorhanganlage verläuft, wo sie nochmals um 90° umgelenkt ist und zu einer rechts unten angeordneten Schnurspannvorrichtung 20 verläuft. Eine zweite Spannschnur 8b verläuft zunächst parallel zur ersten Spannschnur 8a, innerhalb der oberen Schiene jedoch bis zu deren gegenüberliegendem Ende, von dort nach 90°-Umlenkung zur zweiten Schiene und nach erneuter 90°-Umlenkung ganz durch diese zurück bis zu deren gegenüberliegendem Ende, wo sie nochmals um 90° nach unten umgelenkt ist und bis zu einer unten links angeordneten Schnurspannvorrichtung 20 verläuft.

Der Schnurverlauf der dritten und vierten Spannschnüre 10a, b ist spiegelbildlich zu dem der ersten und zweiten Spannschnur bezüglich einer Längsmittelebene 11 der Vorhanganlage.

Der in Fig. 29 dargestellte Schnurverlauf unterscheidet sich von dem nach Fig. 28 dadurch, dass die zweite Spannschnur 8b und die vierte Spannschnur 10b in der unteren Schiene 6 nicht nochmals ganz zurücklaufen, sondern unmittelbar in der jeweils zunächst liegenden Schnurspannvorrichtung 20 enden.

Fig. 30 zeigt eine Variante mit insgesamt sechs Spannschnüren, deren Anordnung ähnlich wie die nach Fig. 29 ist. Eine erste Spannschnur 8a ist in Behangmitte senkrecht zwischen der ersten und zweiten Schiene umgelenkt, während eine zweite Behangschnur 8b etwa mittig zwischen der Behangmitte und einem rechten Behangrand senkrecht zwischen den Schienen umgelenkt ist. Eine dritte Spannschnur 8c ist ähnlich der zweiten Spannschnur 8b nach Fig. 29 im Bereich des rechten Behandrands bzw. im Bereich der rechten Enden der Schienen 4, 6 umgelenkt. Vierte bis sechste Spannschnüre 10a, b, c sind spiegelbildlich bezüglich der Längsmittelebene 11 angeordnet.

In allen Fällen ist es zweckmäßig, wenn jeweils sämtliche an einer Schnurspannvorrichtung endenden Spannschnüre, also etwa in Fig. 28 die Paare 8a, 8b (links oben), 10a, 10b (rechts oben), 10a, 8b (links unten) und 8a, 10b (rechts unten) an ihren Enden verbunden und als ein einheitlicher Strang in die jeweilige Schnurspannvorrichtung eingeführt werden, so dass ein einziger Befestigungs- und Spannvorgang ausreicht und nicht jede Schnur einzeln gespannt werden muss. Es bildet dann ein Strang bestehend aus mehreren gleichzeitig zu spannenden Schnurenden ein Schnurende im Sinne der Erfindung.

### Bezugszeichenliste

- 2: Faltenbehang
- 4: obere Schiene
- 6: untere Schiene
- 8, 10: Spannschnur
- 11: Mittelebene
- 20: Schnurspannvorrichtung
- 22: Basisteil
- 24: Langloch
- 26: Längsrichtung
- 28: Schlitz
- 30: Umlenkteil
- 31: Abgleitschutz
- 32: Arretierelement
- 34: Arretierschraube
- 36: Schnurendaufnahme
- 38: Vorsprung
- 40: Zapfen
- 41: Einhängeöffnung
- 42: Verdickung
- 44: Schnur
- 46: Umlenkbereich
- 48, 50: Umlenkung
- 54: Aufnahme
- 56: Sitzaufnahme
- 58: Sitzabschnitt
- 60: Lagerzapfen
- 62: Druckfeder
- 80: Schnurspannvorrichtung
- 82: Basisteil
- 84: Umlenkarm
- 86: Schlitz
- 88: Umlenkteil
- 90: Umlenkbereich
- 92: Abgleitschutz
- 94: Halteöffnung
- 96: Schnurendaufnahme
- 98: Lagerzapfen
- 100: Druckfeder
- 102, 104: Umlenkung
- 120: Schnurspannvorrichtung
- 122: Basisteil
- 124: Umlenkung
- 126: Lagerachse
- 128: Halteansatz
- 130: Schnurendaufnahme
- 132: Druckfeder
- 134: Ausnehmung
- 136: Längsschlitz
- 138: Befestigungskörper
- 140: Aufnahmeöffnung
- 142: Magnet
- 144, 146: Abdeckung

## Patentansprüche

1. Schnurspannvorrichtung (20) zum Spannen einer Spannschnur (44) einer Vorhanganlage, mit einem Basisteil (22), das zur Anbringung an einem Tragteil zu befestigen ist, mit einem Umlenkteil (30), das an dem Basisteil (22) gehalten und mit einem sich über 180° erstreckenden Umlenkbereich (46) zur Aufnahme eines um 180° in eine Längsrichtung (26) umgelenkten Endabschnitts der zu spannenden Spannschnur (44) versehen ist, und mit einer Schnurendaufnahme (36) zum lösbaren Halten eines freien Schnurendes des um 180° umgelenkten Endabschnitts, die an unterschiedlichen entlang der Längsrichtung angeordneten Positionen Mittel (38) zum Halten des Schnurendes aufweist, wobei das Umlenkteil (30) und die Schnurendaufnahme (36) in Längsrichtung (26) relativ zueinander verlagerbar sind und das Umlenkteil (30) oder die Schnurendaufnahme (36) ortsfest an dem Basisteil (22) gehalten ist, und das jeweils andere Teil, Schnurendaufnahme (36) oder Umlenkteil (30), in Längsrichtung (26) verschieblich an dem Basisteil (22) geführt ist, wobei das Umlenkteil (30) oder die Schnurendaufnahme (36) mit einem Arretiermittel (32) an unterschiedlichen Positionen oder stufenlos relativ zu dem Basisteil (22) arretierbar ist.

2. Schnurspannvorrichtung nach Anspruch 1, **dadurch gekennzeichnet, dass** das Umlenkteil (30) oder die Schnurendaufnahme (36) federelastisch relativ zu dem Basisteil (22) abgestützt ist.

3. Schnurspannvorrichtung nach Anspruch 1 oder 2, **dadurch gekennzeichnet, dass** das Umlenkteil (30) oder die Schnurendaufnahme (36) eine hohlzylindrische Aufnahme (54) für einen an dem Basisteil (22) ortsfesten Lagerzapfen (60) aufweisen, oder umgekehrt einen Lagerzapfen zur Aufnahme in einer an dem Basisteil (22) ortsfesten hohlzylindrischen Aufnahme aufweisen, wobei der ortsfeste Lagerzapfen (60) oder die ortsfeste Aufnahme das Arretiermittel (32) bildet.

4. Schnurspannvorrichtung nach Anspruch 2 und 3, **dadurch gekennzeichnet, dass** auf dem Lagerzapfen (60) eine Druckfeder (62) angeordnet ist.

5. Schnurspannvorrichtung nach einem der Ansprüche 1 bis 4, **dadurch gekennzeichnet, dass** das Umlenkteil oder die Schnurendaufnahme in Stufen arretierbar ist, wobei Umlenkteil oder Schnurendaufnahme und Basisteil mit komplementären ineinandergreifenden Rastelementen versehen sein können.

6. Schnurspannvorrichtung nach einem der vorangehenden Ansprüche, **dadurch gekennzeichnet, dass** die Schnurendaufnahme (36) mehrere mit gegenseitigem Abstand ausgebildete Vertiefungen oder Vorsprünge (38) umfasst, an denen ein eine Verdickung (42), einen Befestigungskörper oder eine Endschlaufe aufweisendes Schnurende lösbar fixierbar ist.

7. Schnurspannvorrichtung nach einem der vorangehenden Ansprüche, **dadurch gekennzeichnet, dass** an dem Basisteil (22) mindestens eine weitere Umlenkung (48, 50) jenseits des Umlenkteils (30) angeordnet ist, insbesondere um 90° oder 180°, die in einer Umlenkebene des Umlenkteils (30) oder senkrecht dazu angeordnet sein kann.

8. Schnurspannvorrichtung nach einem der vorangehenden Ansprüche, **dadurch gekennzeichnet, dass** das Basisteil (22) L-förmig ausgebildet ist, wobei ein erster Schenkel das Umlenkteil (88) und die Schnurendaufnahme (96) und ein zweiter Schenkel (84) eine oder mehrere Umlenkungen (102, 104) trägt.

9. Schnurspannvorrichtung nach einem der vorangehenden Ansprüche, **dadurch gekennzeichnet, dass** in oder an dem Basisteil (22) ein Magnet (142) oder ferromagnetischer Körper zum Zusammenwirken mit einem in einer beweglichen Schiene der Vorhanganlage angeordneten ferromagnetischen Körper gehalten ist.

10. Vorhanganlage mit mindestens einer Spannschnur, von der mindestens ein Ende mit einer Schnurspannvorrichtung nach einem der vorangehenden Ansprüche gespannt gehalten ist, insbesondere an einem Fenster- oder Türrahmenelement.

11. Vorhanganlage nach Anspruch 10 mit mindestens einer beweglichen Schiene (4, 6), in oder an der ein ferromagnetischer Körper oder ein Magnet gehalten ist, zum Zusammenwirken mit einem Magneten (142) oder ferromagnetischen Körper der Schnurspannvorrichtung.

## Claims

1. Cord tensioning device (20) for stretching a cord (44) of a curtain assembly , comprising a base part (22), which for its mounting is to be fastened to a carrier part, with a deflection part (30), which is held on the base part (22) and provided with a deflection region (46), extending over 180°, for supporting an end section deflected by 180° into a longitudinal direction (26) of the cord (44) to be tensioned, and with a cord end support (36) for detachably holding a free cord end of the end section deflected by 180°, which has means (38) arranged at different positions along the longitudinal direction for holding the cord end, wherein the deflection part (30) and the cord end support (36) can be displaced in said longitudinal direction (26) relative to each other and the deflection part (30) or the cord end support (36) is fixed in position on the base part (22), and the other part in each case, said cord end support (36) or said deflection part (30), is movably guided in said longitudinal direction (26) on the base part (22), whereby the deflection part (30) or the cord end support (36) can be locked with a locking means (32) at different or infinite positions relative to the base part (22).

2. Cord tensioning device according to claim 1, **characterised in that** the deflection part (30) or the cord end support (36) is resiliently supported relative to the base part (22).

3. Cord tensioning device according to claim 1 or 2, **characterised in that** the deflection part (30) or the cord end support (36) has a hollow-cylindrical support (54) for a bearing pin (60) fixed in position on the base part (22), or conversely has a bearing pin for its holding in a hollow-cylindrical support fixed in position on the base part (22), wherein the stationary pin bearing (60) or the stationary support forms the locking means (32).

4. Cord tensioning device according to claim 2 and 3, **characterised in that** a compression spring (62) is arranged on the bearing pin (60).

5. Cord tensioning device according to any one of claims 1 to 4, **characterised in that** the deflection part or the cord end support can be locked at infinite positions, wherein the deflection part or cord end support and base part can be provided with complementary interlinking fixing elements.

6. Cord tensioning device according to any one of the preceding claims, **characterised in that** the cord end support (36) comprises several equidistant recesses or protrusions (38), on which a cord end having swelling (42), a fastening body or an end loop can be detachably fixed.

7. Cord tensioning device according to any one of the preceding claims, **characterised in that** on the base part (22) at least one further deflection (48, 50) is arranged on the other side of the deflection part (30), in particular by 90° or 180°, which can be placed in a deflection plane of the deflection part (30) or perpendicularly to this.

8. Cord tensioning device according to any one of the preceding claims, **characterised in that** the base part (22) is L-shaped, wherein a first leg carries the deflection part (88) and the cord end support (96), and a second leg (84) one or several deflections (102, 104).

9. Cord tensioning device according to any one of the preceding claims, **characterised in that** in or on the base part (22) a magnet (142) or ferromagnetic body is held for cooperating with a ferromagnetic body arranged in a mobile track of the curtain assembly.

10. Curtain assembly comprising at least one cord, at least one end of which is held under tension with a cord tensioning device according to any one of the above claims, in particular on a window or door frame element.

11. Curtain assembly according to claim 10 comprising at least one mobile track (4, 6), in or on which a ferromagnetic body or a magnet is held for cooperating with a magnet (142) or ferromagnetic body of the cord tensioning device.

## Revendications

1. Dispositif tendeur de cordon (20) destiné à mettre en tension un cordon tendeur (44) d'une installation de rideau, avec un élément socle (22) qui pour le montage doit être fixé sur un élément support, avec un élément déflecteur (30) qui est rattaché à l'élément socle (22) et offre une zone de déviation (46) de 180° prévue pour recevoir l'extrémité du cordon tendeur (44) déviée de 180° dans le sens longitudinal (26), et avec un logement récepteur de l'extrémité du cordon (36) devant retenir de façon détachable une extrémité libre de la section terminale du cordon déviée de 180°, comportant en divers points longitudinaux des moyens (38) destinés à retenir l'extrémité du cordon, où l'élément déflecteur (30) et le logement récepteur de l'extrémité du cordon (36) peuvent être positionnés l'un par rapport à l'autre dans le sens de la longueur (26) et où l'élément déflecteur (30) ou le logement récepteur de l'extrémité du cordon (36) est fermement fixé à l'élément socle (22), et l'autre élément, soit le logement récepteur de l'extrémité du cordon (36) soit l'élément déflecteur (30), étant guidé de façon coulissante dans le sens longitudinal (26) sur l'élément socle (22), l'élément déflecteur (30) ou le logement récepteur de l'extrémité du cordon (36) pouvant être bloqué par un moyen d'arrêt (32) en diverses positions ou en continu par rapport à l'élément socle (22).

2. Dispositif tendeur de cordon selon la revendication 1, **caractérisé en ce que** l'élément déflecteur (30) ou le logement récepteur de l'extrémité de cordon (36) repose de façon élastique sur l'élément socle (22).

3. Dispositif tendeur de cordon selon la revendication 1 ou 2, **caractérisé en ce que** l'élément déflecteur (30) ou le logement récepteur de l'extrémité de cordon (36) présentent un logement cylindrique creux (54) destiné à recevoir un ergot (60) fixé sur l'élément socle (22), ou à l'inverse présentent un ergot destiné à s'encastrer dans un logement cylindrique creux fixé sur l'élément socle (22), l'ergot (60) fixe ou le logement fixe constituant le moyen d'arrêt (32).

4. Dispositif tendeur de cordon selon les revendications 2 et 3, **caractérisé en ce qu'**un ressort de compression (62) est monté sur l'ergot (60).

5. Dispositif tendeur de cordon selon une des revendications 1 à 4, **caractérisé en ce que** l'élément déflecteur ou le logement récepteur de l'extrémité de cordon peut être bloqué par étapes, où l'élément déflecteur ou le logement récepteur de l'extrémité de cordon et l'élément socle peuvent être munis d'éléments complémentaires d'encliquetage s'imbriquant les uns dans les autres.

6. Dispositif tendeur de cordon selon l'une des revendications précédentes, **caractérisé en ce que** le logement récepteur de l'extrémité de cordon (36) comporte des enfoncements ou des saillies (38) agencés à une certaine distance mutuelle, sur lesquels peut être fixée de façon détachable une extrémité du cordon présentant un renflement (42), un élément de fixation ou une boucle d'extrémité.

7. Dispositif tendeur de cordon selon l'une des revendications précédentes, **caractérisé en ce qu'**est disposé sur l'élément socle (22) au moins un autre élément de déviation (48, 50) au-delà de l'élément déflecteur (30), particulièrement à 90° ou 180°, qui est placé dans le plan de déviation de l'élément déflecteur (30) ou perpendiculairement à celui-ci.

8. Dispositif tendeur de cordon selon l'une des revendications précédentes, **caractérisé en ce que** l'élément socle (22) est en forme de L, une première branche portant l'élément déflecteur (88) et le logement récepteur de l'extrémité de cordon (96) et une seconde branche (84) portant un ou plusieurs élément(s) de déviation (102, 104).

9. Dispositif tendeur de cordon selon l'une des revendications précédentes, **caractérisé en ce que** un aimant (142) ou un corps ferromagnétique est retenu dans l'élément socle (22) ou à côté de celui-ci pour fonctionner en coopération avec un corps ferromagnétique disposé dans une coulisse mobile de l'installation de rideau.

10. Installation de rideau avec au moins un cordon tendeur, dont au moins une extrémité est maintenue tendue par un dispositif tendeur de cordon conformément aux revendications précédentes, en particulier dans un élément cadre de fenêtre ou de porte.

11. Installation de rideau selon la revendication 10 avec au moins une coulisse mobile (4,6), dans laquelle ou à côté de laquelle est retenu un aimant ou un corps ferromagnétique destiné à coopérer avec un aimant (142) ou un corps ferromagnétique du dispositif tendeur de cordon.
